# FASCICULE DE BREVET EUROPEEN

(11) **EP 3 190 256 B1**
(45) Date de publication et mention de la délivrance du brevet: **07.11.2018**
(21) Numéro de dépôt: 17150560.5
(22) Date de dépôt: 06.01.2017
(51) Int. Cl.: E06B 7/02, E06B 7/10, F24F 13/18, F24F 7/013, E06B 9/15, E06B 9/68, E06B 9/17

(54) **INSTALLATION DOMOTIQUE ET PROCÉDÉ DE COMMANDE ASSOCIÉ**
HAUSTECHNIKANLAGE UND ENTSPRECHENDES STEUERUNGSVERFAHREN
HOME-AUTOMATION INSTALLATION AND RELATED OPERATING METHOD

(30) Priorité: 08.01.2016 FR 1650162
(43) Date de publication de la demande: 12.07.2017
(73) Titulaire: Somfy Activites SA, 74300 Cluses (FR)
(72) Inventeur: CAVAREC, Pierre-Emmanuel, 74130 Mont Saxonnex (FR)
(74) Mandataire: Lavoix

(56) Documents cités:
- DE-A1- 19 963 919
- DE-U1- 20 301 691
- GB-A- 1 071 107

## Description

La présente invention concerne une installation domotique comprenant un dispositif d'occultation, un dispositif de ventilation et un dispositif de contrôle du dispositif de ventilation.

La présente invention concerne également un procédé de commande en fonctionnement de l'installation domotique.

De manière générale, la présente invention concerne le domaine des dispositifs d'occultation comprenant un dispositif d'entraînement motorisé mettant en mouvement un écran entre au moins une première position et au moins une deuxième position.

Un dispositif d'entraînement motorisé d'une installation domotique comprend un actionneur électromécanique d'un élément mobile de fermeture, d'occultation ou de protection solaire, tel qu'un volet, une porte, un store ou tout autre matériel équivalent, appelé par la suite écran.

On connaît déjà le document DE 199 63 919 A1 qui décrit une installation domotique comprenant un dispositif d'occultation, un dispositif de ventilation et un dispositif de contrôle du dispositif de ventilation. Le dispositif d'occultation est un volet roulant.

Le dispositif d'occultation comprend un écran et un dispositif d'entraînement motorisé. Le dispositif d'entraînement motorisé comprend un actionneur électromécanique permettant de faire monter et de faire descendre l'écran, entre une position haute et une position basse. Le dispositif de ventilation comprend un organe d'entrée d'air à section de passage d'air pilotable. L'organe d'entrée d'air comprend un conduit de circulation d'air et un volet d'obturation du conduit de circulation d'air. Le dispositif de contrôle du dispositif de ventilation comprend un premier sous-ensemble relié à l'écran et un deuxième sous-ensemble relié au volet d'obturation de l'organe d'entrée d'air. Le premier sous-ensemble coopère avec le deuxième sous-ensemble lors d'un déplacement de l'écran mis en oeuvre par le dispositif d'entraînement motorisé, de sorte à commander le positionnement du volet d'obturation de l'organe d'entrée d'air à section de passage d'air pilotable.

Cependant, cette installation domotique présente l'inconvénient de coupler le premier sous-ensemble, relié à l'écran, avec le deuxième sous-ensemble, relié au volet d'obturation de l'organe d'entrée d'air, au moyen d'un système à câble. Le premier sous-ensemble est disposé au niveau de la lame finale de l'écran et configuré pour s'accrocher avec le système à câble dans une position de ventilation de l'écran, de sorte à permettre une circulation d'air à partir d'un espace ménagé entre la lame finale de l'écran et le seuil de l'ouverture, pouvant être obturée par l'écran, puis vers le dispositif de ventilation ménagé dans la partie supérieure du cadre dormant de la fenêtre.

Par conséquent, cette installation domotique présente un dispositif de contrôle du dispositif de ventilation complexe qui est nécessaire pour permettre la coopération du premier sous-ensemble avec le deuxième sous-ensemble.

En outre, le système à câble de commande du deuxième sous-ensemble par le premier sous-ensemble est visible et peu esthétique, puisque celui-ci est disposé entre l'écran du dispositif d'occultation et une face extérieure d'une fenêtre installée à proximité de ce dispositif d'occultation.

Le coût d'obtention de l'installation domotique est donc élevé, en raison du système à câble de commande du deuxième sous-ensemble par le premier sous-ensemble.

Par ailleurs, le système à câble de commande du deuxième sous-ensemble par le premier sous-ensemble nécessite de transmettre un effort par l'intermédiaire de l'écran, en particulier en plaquant les lames de l'écran les unes contre les autres.

Par conséquent, suite au positionnement de l'écran dans la position de ventilation, les ajours entre les lames de l'écran sont supprimés et la lumière de l'extérieur ne traverse plus l'écran et donc la fenêtre.

Le système à câble de commande du deuxième sous-ensemble par le premier sous-ensemble ne fonctionne que dans une unique position de l'écran, en l'occurrence la position de ventilation, dans laquelle la lame finale de l'écran est située à proximité du seuil de l'ouverture.

La présente invention a pour but de résoudre les inconvénients précités et de proposer une installation domotique comprenant un dispositif d'occultation, un dispositif de ventilation et un dispositif de contrôle du dispositif de ventilation permettant de simplifier la commande d'un deuxième sous-ensemble, relié à un volet d'obturation d'un organe d'entrée d'air à section de passage d'air pilotable, par un premier sous-ensemble, relié à un écran du dispositif d'occultation.

A cet effet, la présente invention vise, selon un premier aspect, une installation domotique comprenant un dispositif d'occultation, un dispositif de ventilation et un dispositif de contrôle du dispositif de ventilation,
le dispositif d'occultation comprenant au moins :
- un écran, et
- un dispositif d'entraînement motorisé,
le dispositif d'entraînement motorisé comprenant au moins :
- un actionneur électromécanique permettant de monter et de descendre l'écran, entre une position haute et une position basse,
le dispositif de ventilation comprenant au moins :
- un organe d'entrée d'air à section de passage d'air pilotable,
l'organe d'entrée d'air comprenant au moins :
- un conduit de circulation d'air, et
- un volet d'obturation du conduit de circulation d'air,
le dispositif de contrôle du dispositif de ventilation comprenant un premier sous-ensemble relié à l'écran et un deuxième sous-ensemble relié au volet d'obturation de l'organe d'entrée d'air, le premier sous-ensemble étant configuré pour coopérer avec le deuxième sous-ensemble lors d'un déplacement de l'écran mis en oeuvre par le dispositif d'entraînement motorisé, de sorte à commander le positionnement du volet d'obturation de l'organe d'entrée d'air.

Le premier sous-ensemble relié à l'écran comprend au moins un élément magnétique et le deuxième sous-ensemble relié au volet d'obturation de l'organe d'entrée d'air à section de passage d'air pilotable comprend au moins un autre élément magnétique.

Selon l'invention, ledit au moins un élément magnétique du premier sous-ensemble est configuré pour coopérer avec ledit au moins un élément magnétique du deuxième sous-ensemble, de sorte à modifier la position du volet d'obturation de l'organe d'entrée d'air, lorsque ledit au moins un élément magnétique du premier sous-ensemble est déplacé d'une position décalée par rapport audit au moins un élément magnétique du deuxième sous-ensemble à une position en vis-à-vis dudit au moins un élément magnétique du deuxième sous-ensemble, et inversement.

Ainsi, la coopération du premier sous-ensemble, relié à l'écran, avec le deuxième sous-ensemble, relié au volet d'obturation de l'organe d'entrée d'air, au moyen d'éléments magnétiques, de sorte à ouvrir ou fermer le volet d'obturation de l'organe d'entrée d'air à section de passage d'air pilotable, permet de simplifier la commande du deuxième sous-ensemble par le premier sous-ensemble.

En outre, l'emploi d'éléments magnétiques au niveau des premier et deuxième sous-ensembles du dispositif de contrôle du dispositif de ventilation permet d'améliorer l'esthétique de l'installation domotique.

Par ailleurs, l'emploi d'éléments magnétiques au niveau des premier et deuxième sous-ensembles du dispositif de contrôle du dispositif de ventilation permet de minimiser les coûts d'obtention du dispositif de contrôle du dispositif de ventilation, ainsi que de minimiser l'encombrement du dispositif de contrôle du dispositif de ventilation.

La coopération du premier sous-ensemble avec le deuxième sous-ensemble au moyen d'éléments magnétiques permet également d'éviter de transmettre un effort par l'intermédiaire de l'écran, en particulier suivant une direction verticale, dans la configuration assemblée de l'installation domotique.

Le dispositif de contrôle du dispositif de ventilation peut également permettre de commander le deuxième sous-ensemble par le premier sous-ensemble dans plusieurs positions de l'écran.

Selon une caractéristique préférée de l'invention, le premier sous-ensemble relié à l'écran comprend au moins un premier élément magnétique disposé au niveau d'une partie inférieure de l'écran et au moins un deuxième élément magnétique disposé au niveau d'une partie supérieure de l'écran, de sorte à modifier la position du volet d'obturation de l'organe d'entrée d'air, lorsque l'écran est respectivement dans ou au voisinage de la position haute et dans ou au voisinage de la position basse.

Selon une caractéristique avantageuse de l'invention, l'organe d'entrée d'air comprend un élément de rappel du volet d'obturation en position ouverte, lorsque ledit au moins un élément magnétique du premier sous-ensemble est dans une position décalée par rapport audit au moins un élément magnétique du deuxième sous-ensemble.

Selon une autre caractéristique avantageuse de l'invention, ledit au moins un élément magnétique du premier sous-ensemble et ledit au moins un élément magnétique du deuxième sous-ensemble sont configurés pour générer un effort de fermeture du volet d'obturation de l'organe d'entrée d'air, lorsque ledit au moins un élément magnétique du premier sous-ensemble est positionné en vis-à-vis dudit au moins un élément magnétique du deuxième sous-ensemble.

En pratique, l'écran peut comprendre une pluralité de lames articulées les unes aux autres.

Dans un mode de réalisation, ledit au moins un élément magnétique du premier sous-ensemble est disposé à l'intérieur de l'une des lames de l'écran.

Dans un autre mode de réalisation, ledit au moins un élément magnétique du premier sous-ensemble est disposé sur une face de l'une des lames de l'écran.

Avantageusement, l'organe d'entrée d'air à section de passage d'air pilotable comprend un élément d'indication visuelle de la position du volet d'obturation.

En pratique, le dispositif d'entraînement motorisé peut comprendre une unité électronique de contrôle.

Dans un mode de réalisation, l'installation domotique comprend un capteur et/ou une unité de commande configuré pour communiquer avec l'unité électronique de contrôle du dispositif d'entraînement motorisé, de sorte à déplacer l'écran et à commander le positionnement du volet d'obturation de l'organe d'entrée d'air en fonction d'un signal émis par le capteur et/ou l'unité de commande et de la position dudit au moins un élément magnétique du premier sous-ensemble par rapport audit au moins un élément magnétique du deuxième sous-ensemble.

Dans un autre mode de réalisation, l'installation domotique comprend au moins un capteur et une unité de commande centrale, ledit au moins un capteur étant configuré pour communiquer avec l'unité de commande centrale, et l'unité de commande centrale étant configurée pour communiquer avec l'unité électronique de contrôle du dispositif d'entraînement motorisé, de sorte à déplacer l'écran et à commander le positionnement du volet d'obturation de l'organe d'entrée d'air en fonction d'un signal émis par le capteur et de la position dudit au moins un élément magnétique du premier sous-ensemble par rapport audit au moins un élément magnétique du deuxième sous-ensemble.

La présente invention vise, selon un deuxième aspect, un procédé de commande en fonctionnement d'une installation domotique conforme à l'invention. Le procédé de commande comprend au moins les étapes suivantes :
- déplacement de l'écran au moyen du dispositif d'entraînement motorisé ;
- modification de la position du volet d'obturation de l'organe d'entrée d'air en fonction de la position dudit au moins un élément magnétique du premier sous-ensemble par rapport audit au moins un élément magnétique du deuxième sous-ensemble.

Ce procédé de commande présente des caractéristiques et avantages analogues à ceux décrits précédemment en relation avec l'installation domotique selon l'invention.

Selon une caractéristique préférée de l'invention, la modification de position du volet d'obturation de l'organe d'entrée d'air est mise en oeuvre par un déplacement de l'écran à partir d'une première position où ledit au moins un élément magnétique du premier sous-ensemble est dans une position décalée, selon la direction de déplacement de l'écran, par rapport audit au moins un élément magnétique du deuxième sous-ensemble vers une deuxième position où ledit au moins un élément magnétique du premier sous-ensemble est positionné en vis-à-vis dudit au moins un élément magnétique du deuxième sous-ensemble, et inversement.

D'autres particularités et avantages de l'invention apparaîtront encore dans la description ci-après.

Aux dessins annexés, donnés à titre d'exemples non limitatifs :
- la figure 1 est une vue schématique en coupe transversale d'une installation domotique conforme à un mode de réalisation de l'invention ;
- la figure 2 est une vue schématique en perspective de l'installation domotique illustrée à la figure 1 ;
- la figure 3 est une vue schématique en coupe partielle et longitudinale de l'installation domotique illustrée aux figures 1 et 2 ;
- la figure 4 est une vue schématique en coupe partielle et transversale de l'installation domotique illustrée aux figures 1 à 3, selon une direction opposée à celle de la figure 1, où un élément magnétique d'un premier sous-ensemble, relié à un écran d'un dispositif d'occultation, est positionné en vis-à-vis d'un élément magnétique d'un deuxième sous-ensemble, relié à un volet d'obturation d'un organe d'entrée d'air à section de passage d'air pilotable d'un dispositif de ventilation, lorsque l'écran est en position basse ;
- la figure 5 est une vue analogue à la figure 4, où l'élément magnétique du premier sous-ensemble est dans une position décalée par rapport à l'élément magnétique du deuxième sous-ensemble ; et
- la figure 6 est une vue analogue aux figures 4 et 5, où l'élément magnétique du premier sous-ensemble est positionné en vis-à-vis de l'élément magnétique du deuxième sous-ensemble, lorsque l'écran est en position haute.

On décrit tout d'abord, en référence aux figures 1 et 2, une installation domotique conforme à l'invention et installée dans un bâtiment comprenant un dispositif d'occultation et un dispositif de ventilation.

L'installation domotique comporte une ouverture 1 équipée d'un écran 2 appartenant à un dispositif d'occultation 3, en particulier un volet roulant motorisé.

Le dispositif d'occultation 3 peut être un volet roulant, un store en toile ou avec des lames orientables, ou encore un portail roulant. La présente invention s'applique à tous les types de dispositif d'occultation.

En outre, une fenêtre 30 est disposée au niveau de l'ouverture 1 ménagée dans le bâtiment. Pour la clarté du dessin, la fenêtre 30 est omise à la figure 2.

La fenêtre 30 comprend au moins un ouvrant 31 et un cadre dormant 32, comme illustré aux figures 4 à 6.

La fenêtre 30 comprend un seul ouvrant 31.

Le nombre d'ouvrants de la fenêtre n'est nullement limitatif et peut être différent, en particulier égal à deux. Dans un tel cas, les deux ouvrants coopèrent ensemble, en particulier lorsque ceux-ci sont amenés dans une position de fermeture par rapport au cadre dormant.

L'ouvrant 31 comprend un cadre. L'ouvrant 31 peut également comprendre au moins une vitre disposée dans le cadre de l'ouvrant.

Le nombre de vitres de l'ouvrant n'est nullement limitatif et peut être différent, en particulier égal à deux ou plus.

Ici, l'écran 2 est disposé du côté extérieur de la fenêtre 30, dans la configuration assemblée de l'installation domotique.

L'écran 2 du dispositif d'occultation 3 est enroulé sur un tube d'enroulement 4 entraîné par un dispositif d'entraînement motorisé 5 et mobile entre une position enroulée, en particulier haute, et une position déroulée, en particulier basse.

L'écran 2 mobile du dispositif d'occultation 3 est un écran de fermeture, d'occultation et/ou de protection solaire, s'enroulant sur le tube d'enroulement 4 dont le diamètre intérieur est sensiblement supérieur au diamètre externe d'un actionneur électromécanique 11, de sorte que l'actionneur électromécanique 11 puisse être inséré dans le tube d'enroulement 4, lors de l'assemblage du dispositif d'occultation 3.

Le dispositif d'entraînement motorisé 5 comprend l'actionneur électromécanique 11, en particulier de type tubulaire, permettant de mettre en rotation le tube d'enroulement 4, de sorte à dérouler ou enrouler l'écran 2 du dispositif d'occultation 3.

De manière connue, le volet roulant, qui forme le dispositif d'occultation 3, comporte un tablier comprenant des lames horizontales articulées les unes aux autres, formant l'écran 2 du volet roulant 3, et guidées par deux glissières latérales 6. Ces lames sont jointives lorsque le tablier 2 du volet roulant 3 atteint sa position basse déroulée.

Dans le cas d'un volet roulant, la position haute enroulée correspond à la mise en appui d'une lame d'extrémité finale 8 en forme de L du tablier 2 du volet roulant 3 contre un bord d'un coffre 9 du volet roulant 3, et la position basse déroulée correspond à la mise en appui de la lame d'extrémité finale 8 du tablier 2 du volet roulant 3 contre un seuil 7 de l'ouverture 1.

La première lame du tablier 2 du volet roulant 3, opposée à la lame d'extrémité finale 8, est reliée au tube d'enroulement 4 au moyen d'au moins une articulation 10.

Le tube d'enroulement 4 est disposé à l'intérieur du coffre 9 du volet roulant 3. Le tablier 2 du volet roulant 3 s'enroule et se déroule autour du tube d'enroulement 4 et est logé au moins en partie à l'intérieur du coffre 9.

De manière générale, le coffre 9 est disposé au-dessus de l'ouverture 1, ou encore en partie supérieure de l'ouverture 1.

Le dispositif d'entraînement motorisé 5 est commandé par une unité de commande. L'unité de commande peut être, par exemple, une unité de commande locale 12, où l'unité de commande locale 12 peut être reliée en liaison filaire ou non filaire avec une unité de commande centrale 13. L'unité de commande centrale 13 pilote l'unité de commande locale 12, ainsi que d'autres unités de commande locales similaires et réparties dans le bâtiment.

L'unité de commande centrale 13 peut être en communication avec une station météorologique déportée à l'extérieur du bâtiment, incluant, notamment, un ou plusieurs capteurs pouvant être configurés pour déterminer, par exemple, une température, une luminosité, ou encore une vitesse de vent.

Une télécommande 14, pouvant être un type d'unité de commande locale, et pourvue d'un clavier de commande, qui comprend des éléments de sélection et d'affichage, permet, en outre, à un utilisateur d'intervenir sur l'actionneur électromécanique 11 et/ou l'unité de commande centrale 13.

Le dispositif d'entraînement motorisé 5 est, de préférence, configuré pour exécuter des ordres de commande de déroulement ou d'enroulement de l'écran 2 du dispositif d'occultation 3, émis, notamment, par la télécommande 14.

On décrit à présent, plus en détail et en référence à la figure 3, l'actionneur électromécanique 11 appartenant à l'installation domotique des figures 1 et 2.

L'actionneur électromécanique 11 comprend un moteur électrique 16. Le moteur électrique 16 comprend un rotor et un stator, non représentés et positionnés de manière coaxiale autour d'un axe de rotation X, qui est également l'axe de rotation du tube d'enroulement 4 en configuration montée du dispositif d'entraînement motorisé 5.

Des moyens de commande de l'actionneur électromécanique 11, permettant le déplacement de l'écran 2 du dispositif d'occultation 3, comprennent au moins une unité électronique de contrôle 15. Cette unité électronique de contrôle 15 est apte à mettre en fonctionnement le moteur électrique 16 de l'actionneur électromécanique 11 et, en particulier, à permettre l'alimentation en énergie électrique du moteur électrique 16.

Ainsi, l'unité électronique de contrôle 15 commande, notamment, le moteur électrique 16, de sorte à ouvrir ou fermer l'écran 2, comme décrit précédemment.

L'unité électronique de contrôle 15 comprend également un module de réception d'ordres, en particulier d'ordres radioélectriques émis par un émetteur d'ordres, tel que la télécommande 14 destinée à commander l'actionneur électromécanique 11 ou l'une des unités de commande locale 12 ou centrale 13.

Le module de réception d'ordres, qui n'est pas représenté, peut également permettre la réception d'ordres transmis par des moyens filaires.

Ici, et tel qu'illustré à la figure 3, l'unité électronique de contrôle 15 est disposée à l'intérieur d'un carter 17 de l'actionneur électromécanique 11.

Les moyens de commande de l'actionneur électromécanique 11 comprennent des moyens matériels et/ou logiciels.

A titre d'exemple nullement limitatif, les moyens matériels peuvent comprendre au moins un microcontrôleur.

L'actionneur électromécanique 11 est alimenté en énergie électrique par un réseau d'alimentation électrique du secteur, ou encore au moyen d'une batterie, pouvant être rechargée, par exemple, par un panneau photovoltaïque. L'actionneur électromécanique 11 permet de déplacer l'écran 2 du dispositif d'occultation 3.

Ici, l'actionneur électromécanique 11 comprend un câble d'alimentation électrique 18 permettant son alimentation en énergie électrique depuis le réseau d'alimentation électrique du secteur.

Le carter 17 de l'actionneur électromécanique 11 est, préférentiellement, de forme cylindrique.

Dans un mode de réalisation, le carter 17 est réalisé dans un matériau métallique.

La matière du carter de l'actionneur électromécanique n'est nullement limitative et peut être différente. Il peut, en particulier, s'agir d'une matière plastique.

L'actionneur électromécanique 11 comprend également un dispositif de réduction à engrenages 19 et un arbre de sortie 20.

L'actionneur électromécanique 11 peut également comprendre un dispositif de détection de fin de course et/ou d'obstacle, qui peut être mécanique ou électronique.

Avantageusement, le moteur électrique 16 et le dispositif de réduction à engrenages 19 sont disposés à l'intérieur du carter 17 de l'actionneur électromécanique 11.

L'arbre de sortie 20 de l'actionneur électromécanique 11 est disposé à l'intérieur du tube d'enroulement 4, et au moins en partie à l'extérieur du carter 17 de l'actionneur électromécanique 11.

L'arbre de sortie 20 de l'actionneur électromécanique 11 est accouplé au tube d'enroulement 4 par un élément de liaison 22, en particulier un élément de liaison en forme de roue.

L'actionneur électromécanique 11 comprend également un élément d'obturation 21 d'une extrémité du carter 17.

Ici, le carter 17 de l'actionneur électromécanique 11 est fixé à un support 23, en particulier une joue, du coffre 9 du dispositif d'occultation 3 au moyen de l'élément d'obturation 21 formant un support de couple, en particulier une tête d'obturation et de reprise de couple. Dans un tel cas où l'élément d'obturation 21 forme un support de couple, l'élément d'obturation 21 est également appelé « point fixe » de l'actionneur électromécanique 11.

On décrit, en référence aux figures 4 à 6, un dispositif de ventilation appartenant à l'installation domotique illustrée aux figures 1 à 3.

Le dispositif de ventilation 24 comprend au moins un organe d'entrée d'air 25 à section de passage d'air pilotable.

Ainsi, un flux d'air F peut s'écouler entre l'extérieur et l'intérieur du bâtiment, en particulier à partir de l'extérieur vers l'intérieur du bâtiment, au travers de l'organe d'entrée d'air 25, en particulier, suite au positionnement de l'organe d'entrée d'air 25 dans une configuration ouverte, comme illustré à la figure 5.

Ici, l'organe d'entrée d'air 25 est intégré à la fenêtre 30, en particulier à l'ouvrant 31 de la fenêtre 30.

En variante, l'organe d'entrée d'air 25 est intégré au cadre dormant 32 de la fenêtre 30.

En variante, l'organe d'entrée d'air 25 est disposé dans une paroi du bâtiment à proximité de la fenêtre 30, en regard de l'écran 2.

En pratique, l'organe d'entrée d'air 25 est disposé au niveau d'une paroi du bâtiment, de sorte à créer une communication fluidique directe entre l'extérieur et l'intérieur du bâtiment.

La paroi du bâtiment peut, avantageusement, correspondre à une partie de la fenêtre 30, en particulier l'ouvrant 31 ou le cadre dormant 32.

Ainsi, l'écoulement d'air au travers de l'organe d'entrée d'air 25 est mis en oeuvre entre une face externe d'une paroi du bâtiment et une face interne de la même paroi du bâtiment.

La face externe d'une paroi du bâtiment peut être une façade externe d'un mur du bâtiment. Et la face interne d'une paroi du bâtiment peut être une façade interne d'un mur du bâtiment.

En pratique, l'organe d'entrée d'air 25 est de forme longiligne et permet un montage aisé dans une découpe ménagée, par exemple, dans un cadre de la fenêtre 30.

Dans un mode de réalisation, non représenté, l'organe d'entrée d'air 25 peut être disposé au travers d'un mur du bâtiment.

Dans un tel cas, l'organe d'entrée d'air 25 peut comprendre des moyens d'isolation acoustique, de sorte à limiter le passage de nuisances sonores depuis l'extérieur du bâtiment vers l'intérieur du bâtiment.

L'organe d'entrée d'air 25 est ainsi disposé en vis-à-vis de l'écran 2, que l'écran 2 soit placé à l'intérieur de l'ouverture 1 ou qu'il soit placé à l'extérieur du bâtiment et recouvre l'ouverture 1.

L'organe d'entrée d'air 25 comprend un conduit de circulation d'air 26. Le conduit de circulation d'air 26 comprend une ouverture d'entrée d'air 27 et une ouverture de sortie d'air 28.

Ainsi, le conduit de circulation d'air 26 de l'organe d'entrée d'air 25 permet de mettre en circulation l'air entre l'ouverture d'entrée d'air 27 et l'ouverture de sortie d'air 28.

Dans un mode de réalisation, le dispositif de ventilation 24 comprend également au moins un ventilateur, non représenté. La circulation de l'air entre l'ouverture d'entrée d'air 27 et l'ouverture de sortie d'air 28 au travers du conduit de circulation d'air 26 de l'organe d'entrée d'air 25 est alors mise en oeuvre par l'intermédiaire du ventilateur.

Le ventilateur peut soit être intégré dans l'organe d'entrée d'air 25, soit être disposé en dehors de l'organe d'entrée d'air 25, tel que, par exemple, un ventilateur d'un dispositif de ventilation mécanique contrôlée, appelé également « VMC », qui génère une dépression d'air entre l'intérieur du bâtiment et l'extérieur du bâtiment.

En variante, la circulation de l'air extérieur au bâtiment depuis l'ouverture d'entrée d'air 27 vers l'ouverture de sortie d'air 28 au travers du conduit de circulation d'air 26 de l'organe d'entrée d'air 25 est mise en oeuvre par tout autre dispositif générant une dépression d'air entre l'intérieur du bâtiment et l'extérieur du bâtiment.

Dans un tel cas, où la circulation de l'air extérieur entrant dans le bâtiment est mise en oeuvre par un autre dispositif générant une dépression d'air entre l'intérieur du bâtiment et l'extérieur du bâtiment, cet autre dispositif de génération de dépression peut être mis en oeuvre selon le principe de convection naturelle, en utilisant, notamment, des cheminées, ou encore des éléments générant une circulation fluidique selon le principe de l'effet Venturi.

L'organe d'entrée d'air 25 comprend un volet d'obturation 29, permettant d'obturer de manière sélective le conduit de circulation d'air 26.

Le volet d'obturation 29 de l'organe d'entrée d'air 25 peut être disposé à l'extérieur ou à l'intérieur du conduit de circulation d'air 26, ou encore à proximité de l'ouverture d'entrée d'air 27 ménagée à l'extrémité du conduit de circulation d'air 26 située au niveau de la face externe de la paroi du bâtiment.

Ici, le volet d'obturation 29 de l'organe d'entrée d'air 25 est orientable et mobile en rotation autour d'un axe de rotation Y.

Préférentiellement, l'axe de rotation Y du volet d'obturation 29 par rapport à un corps de l'organe d'entrée d'air 25 est situé le long d'un bord supérieur du volet d'obturation 29.

Dans ce cas, les axes de rotation X, Y sont parallèles.

Ainsi, une extrémité inférieure du volet d'obturation 29 est déplacée suivant un mouvement de rotation depuis le bas vers le haut, lors du passage du volet d'obturation 29 d'une position de fermeture à une position d'ouverture du conduit de circulation d'air 26.

De cette manière, cette position de l'axe de rotation Y du volet d'obturation 29 permet d'éviter une infiltration d'eau par ruissellement à l'intérieur de l'organe d'entrée d'air 25 et, en particulier, dans le conduit de circulation d'air 26.

En outre, cette position de l'axe de rotation Y du volet d'obturation 29 permet d'évacuer par gravité d'éventuelles projections d'eau, en particulier lors d'un temps pluvieux.

Le volet d'obturation 29 permet d'ajuster l'aire de la section de passage d'air du conduit de circulation d'air 26.

De cette manière, le volet d'obturation 29 constitue un moyen de contrôle de l'ouverture de la section de passage d'air du conduit de circulation d'air 26.

Dans un mode de réalisation, le volet d'obturation 29 peut permettre de moduler l'ouverture de la section de passage d'air du conduit de circulation d'air 26 entre une position ouverte, correspondant à une valeur de 100% de l'aire maximale de la section de passage d'air au niveau du volet d'obturation 29, et une position fermée, correspondant à une valeur de 0% de cette aire.

La position fermée peut être une position permettant un écoulement minimal du flux d'air F au travers du conduit de circulation d'air 26 de l'organe d'entrée d'air 25. En variante, cette position fermée peut être une position empêchant complètement l'écoulement du flux d'air F au travers du conduit de circulation d'air 26 de l'organe d'entrée d'air 25.

Un dispositif de contrôle 33 du dispositif de ventilation 24 comprend un premier sous-ensemble 34 relié à l'écran 2 et un deuxième sous-ensemble 35 relié au volet d'obturation 29 de l'organe d'entrée d'air 25.

Le premier sous-ensemble 34 coopère avec le deuxième sous-ensemble 35 lors d'un déplacement de l'écran 2 mis en oeuvre par le dispositif d'entraînement motorisé 5, de sorte à commander le positionnement du volet d'obturation 29 de l'organe d'entrée d'air 25.

Le premier sous-ensemble 34, relié à l'écran 2, comprend au moins un élément magnétique 36. Et le deuxième sous-ensemble 35, relié au volet d'obturation 29 de l'organe d'entrée d'air 25, comprend au moins un autre élément magnétique 37.

Ici, et tel qu'illustré aux figures 4 à 6, le premier sous-ensemble 34 et le deuxième sous-ensemble 35 comprennent chacun un seul élément magnétique 36, 37.

Le nombre d'éléments magnétiques des premier et deuxième sous-ensembles est nullement limitatif et peut être différent, en particulier égal à deux.

Dans un mode de réalisation préféré, l'élément magnétique 36 du premier sous-ensemble 34 est aligné horizontalement par rapport à l'élément magnétique 37 du deuxième sous-ensemble 35, suivant la largeur du dispositif d'occultation 3 et dans la configuration assemblée de l'installation domotique.

Dans un mode de réalisation où le premier sous-ensemble 34 comprend un seul élément magnétique 36, celui-ci est disposé en position centrale suivant la largeur de l'écran 2. Et le deuxième sous-ensemble 35 comprend également un seul élément magnétique 37 disposé en position centrale suivant la largeur du volet d'obturation 29 de l'organe d'entrée d'air 25.

Dans un autre mode de réalisation où le premier sous-ensemble 34 comprend deux éléments magnétiques 36, ceux-ci sont disposés suivant la largeur de l'écran 2 avec un écartement prédéterminé. Et le deuxième sous-ensemble 35 comprend également deux éléments magnétiques 37 disposés suivant la largeur du volet d'obturation 29 de l'organe d'entrée d'air 25 avec le même écartement prédéterminé pour les éléments magnétiques 36.

Préférentiellement, l'élément magnétique 36, 37 des premier et deuxième sous-ensembles 34, 35 est un aimant.

L'élément magnétique 36 du premier sous-ensemble 34 coopère avec l'élément magnétique 37 du deuxième sous-ensemble 35, de sorte à modifier la position du volet d'obturation 29 de l'organe d'entrée d'air 25, lorsque l'élément magnétique 36 du premier sous-ensemble 34 est déplacé d'une position décalée par rapport à l'élément magnétique 37 du deuxième sous-ensemble 35 à une position en vis-à-vis de l'élément magnétique 37 du deuxième sous-ensemble 35, et inversement.

Ainsi, la coopération du premier sous-ensemble 34, relié à l'écran 2, avec le deuxième sous-ensemble 35, relié au volet d'obturation 29 de l'organe d'entrée d'air 25, au moyen des éléments magnétiques 36, 37, de sorte à ouvrir ou fermer le volet d'obturation 29, permet de simplifier la commande du deuxième sous-ensemble 35 par le premier sous-ensemble 34.

Le dispositif de contrôle 33 du dispositif de ventilation 24 permet donc de modifier la position du volet d'obturation 29 de l'organe d'entrée d'air 25 par l'intermédiaire du dispositif d'entraînement motorisé 5 provoquant le déplacement de l'écran 2 et, plus particulièrement, de déplacer le volet d'obturation 29 entre une position ouverte et une position fermée.

De cette manière, l'écran 2 du dispositif d'occultation 3 est configuré pour se déplacer devant l'organe d'entrée d'air 25, en particulier suivant un mouvement vertical, à une distance horizontale minimale d, ainsi que devant la fenêtre 30, de sorte à pouvoir commander le deuxième sous-ensemble 35 par le premier sous-ensemble 34, au moyen des éléments magnétiques 36, 37.

La position en vis-à-vis des éléments magnétiques 36, 37 est une position où ces éléments magnétiques sont alignés verticalement, avec une éventuelle tolérance en hauteur, par exemple de plus ou moins la moitié de la distance horizontale d, de préférence de plus ou moins le quart de la distance horizontale d. Une position décalée de l'élément magnétique 36 par rapport à l'élément magnétique 37 est une position où la différence de hauteur entre ces éléments magnétiques est, par exemple, supérieure à la distance horizontale d. Le décalage envisagé est donc un décalage vertical.

Avantageusement, l'organe d'entrée d'air 25 comprend un élément de rappel 39 du volet d'obturation 29 en position ouverte, lorsque l'élément magnétique 36 du premier sous-ensemble 34 est dans une position décalée, selon la direction de déplacement de l'écran 2, par rapport à l'élément magnétique 37 du deuxième sous-ensemble 35.

Ainsi, le volet d'obturation 29 de l'organe d'entrée d'air 25 est déplacé en position ouverte au moyen de l'élément de rappel 39, dès que l'élément magnétique 36 du premier sous-ensemble 34 est dans une position décalée, selon la direction de déplacement de l'écran 2, par rapport à l'élément magnétique 37 du deuxième sous-ensemble 35.

De cette manière, la position de repos correspondant à la position ouverte du volet d'obturation 29 de l'organe d'entrée d'air 25 est garantie par l'élément de rappel 39.

Dans un mode de réalisation, l'élément de rappel 39 est un ressort, par exemple à lame ou à spirale.

Ici, l'élément de rappel 39 est disposé autour de l'axe de rotation Y du volet d'obturation 29.

Dans un autre mode de réalisation, non représenté, l'élément de rappel 39 est un contrepoids. Le contrepoids peut être soit intégré dans le volet d'obturation 29, soit fixé sur le volet d'obturation 29.

Avantageusement, l'élément magnétique 36 du premier sous-ensemble 34 et l'élément magnétique 37 du deuxième sous-ensemble 35 sont configurés pour générer un effort de fermeture du volet d'obturation 29 de l'organe d'entrée d'air 25, à l'encontre de l'effort exercé par l'élément de rappel 39, lorsque l'élément magnétique 36 du premier sous-ensemble 34 est positionné en vis-à-vis de l'élément magnétique 37 du deuxième sous-ensemble 35.

Ainsi, lors du positionnement de l'élément magnétique 36 du premier sous-ensemble 34, relié à l'écran 2, en vis-à-vis de l'élément magnétique 37 du deuxième sous-ensemble 35, relié au volet d'obturation 29, l'élément magnétique 36 du premier sous-ensemble 34 et l'élément magnétique 37 du deuxième sous-ensemble 35 se repoussent, de sorte à modifier la position du volet d'obturation 29 et, en particulier, à déplacer le volet d'obturation 29 d'une position ouverte à une position fermée.

Ce montage en opposition de l'élément magnétique 36 du premier sous-ensemble 34 par rapport à l'élément magnétique 37 du deuxième sous-ensemble 35 est préféré, de sorte à générer un effort de répulsion, par rapport au montage où un effort d'attraction est généré par le rapprochement de l'élément magnétique 36 du premier sous-ensemble 34 par rapport à l'élément magnétique 37 du deuxième sous-ensemble 35. Ce dernier montage aurait pour effet de créer une accélération lors du déplacement du deuxième sous-ensemble 35 par rapport au premier sous-ensemble 34, due à une augmentation de l'effort généré par le rapprochement de l'élément magnétique 36 du premier sous-ensemble 34 par rapport à l'élément magnétique 37 du deuxième sous-ensemble 35, pouvant provoquer un choc mécanique et par conséquent du bruit.

Lors du passage de la position ouverte à la position fermée du volet d'obturation 29 de l'organe d'entrée d'air 25, l'élément magnétique 36 du premier sous-ensemble 34 est positionné en vis-à-vis de l'élément magnétique 37 du deuxième sous-ensemble 35, par l'activation du dispositif d'entraînement motorisé 5 du dispositif d'occultation 3, de sorte que l'élément magnétique 36 du premier sous-ensemble 34 exerce un effort sur l'élément magnétique 37 du deuxième sous-ensemble 35, en particulier de répulsion.

Lors du passage de la position ouverte à la position fermée du volet d'obturation 29 de l'organe d'entrée d'air 25 et dans cette position fermée, l'élément de rappel 39, en particulier le ressort, du volet d'obturation 29 est comprimé par l'effort de fermeture exercé entre l'élément magnétique 36 du premier sous-ensemble 34 et l'élément magnétique 37 du deuxième sous-ensemble 35.

Lors du passage de la position fermée à la position ouverte du volet d'obturation 29 de l'organe d'entrée d'air 25, l'élément magnétique 36 du premier sous-ensemble 34 est décalé par rapport à l'élément magnétique 37 du deuxième sous-ensemble 35, par l'activation du dispositif d'entraînement motorisé 5 du dispositif d'occultation 3, de sorte que l'élément magnétique 36 du premier sous-ensemble 34 arrête d'exercer un effort sur l'élément magnétique 37 du deuxième sous-ensemble 35.

Lors de ce passage de la position fermée à la position ouverte du volet d'obturation 29 de l'organe d'entrée d'air able 25, l'élément de rappel 39, en particulier le ressort, du volet d'obturation 29 de l'organe d'entrée d'air 25 se détend pour repousser l'élément magnétique 36 du premier sous-ensemble 34 par rapport à l'élément magnétique 37 du deuxième sous-ensemble 35.

A titre d'exemple nullement limitatif, la distance horizontale d entre le premier sous-ensemble 34 et le deuxième sous-ensemble 35 peut être comprise dans une plage s'étendant entre cinq millimètres et quarante millimètres, et préférentiellement de l'ordre de quinze millimètres, lorsque l'élément magnétique 36 du premier sous-ensemble 34 est positionné en vis-à-vis de l'élément magnétique 37 du deuxième sous-ensemble 35.

En outre, l'emploi d'éléments magnétiques 36, 37 au niveau des premier et deuxième sous-ensembles 34, 35 du dispositif de contrôle 33 du dispositif de ventilation 24 permet d'améliorer l'esthétique de l'installation domotique.

Par ailleurs, l'emploi d'éléments magnétiques 36, 37 au niveau des premier et deuxième sous-ensembles 34, 35 du dispositif de contrôle 33 du dispositif de ventilation 24 permet de minimiser les coûts d'obtention du dispositif de contrôle 33 du dispositif de ventilation 24, ainsi que de minimiser l'encombrement du dispositif de contrôle 33 du dispositif de ventilation 24.

La coopération du premier sous-ensemble 34 avec le deuxième sous-ensemble 35 au moyen d'éléments magnétiques 36, 37 permet également d'éviter de transmettre un effort par l'intermédiaire de l'écran 2 et, en particulier, en plaquant les lames de l'écran 2 les unes contre les autres et suivant une direction verticale, dans la configuration assemblée de l'installation domotique.

Le seul effort pouvant être exercé sur l'écran 2 est un effort horizontal dû aux éléments magnétiques 36, 37 des premier et deuxième sous-ensembles 34, 35, lorsque l'élément magnétique 36 du premier sous-ensemble 34 est positionné en vis-à-vis de l'élément magnétique 37 du deuxième sous-ensemble 35.

De cette manière, cet effort horizontal dû aux éléments magnétiques 36, 37 ne risque pas de générer de dysfonctionnements lors de l'enroulement ou du déroulement de l'écran 2.

La coopération du premier sous-ensemble 34 avec le deuxième sous-ensemble 35 au moyen des éléments magnétiques 36, 37 permet, en outre, de réaliser un dispositif de contrôle 33 du dispositif de ventilation 24 sans frottement mécanique entre le premier sous-ensemble 34 et le deuxième sous-ensemble 35.

Le contrôle de la position du volet d'obturation 29 de l'organe d'entrée d'air 25 permet de réguler l'écoulement du flux d'air F entre l'extérieur et l'intérieur du bâtiment. Le positionnement du volet d'obturation 29 en position fermée permet de limiter les déperditions thermiques pendant une période de chauffage de l'intérieur du bâtiment. En outre, le positionnement du volet d'obturation 29 en position ouverte permet de mettre en circulation le flux d'air F entre l'extérieur et l'intérieur du bâtiment, de sorte à améliorer la qualité de l'air à l'intérieur du bâtiment.

Préférentiellement, le premier sous-ensemble 34 relié à l'écran 2 comprend au moins un premier élément magnétique 36 disposé au niveau de la partie inférieure de l'écran 2 et au moins un deuxième élément magnétique 36 disposé au niveau de la partie supérieure de l'écran 2, de sorte à modifier la position du volet d'obturation 29 de l'organe d'entrée d'air 25, lorsque l'écran 2 est respectivement dans ou au voisinage de la position haute et dans ou au voisinage de la position basse.

Ainsi, le dispositif de contrôle 33 du dispositif de ventilation 24 peut permettre de commander le deuxième sous-ensemble 35 relié au volet d'obturation 29 par le premier sous-ensemble 34 relié à l'écran 2 dans la position haute et dans la position basse de l'écran 2.

Le dispositif de contrôle 33 du dispositif de ventilation 24 peut également permettre de commander le deuxième sous-ensemble 35 par le premier sous-ensemble 34 dans plusieurs positions de l'écran 2.

De cette manière, la modification de la position du volet d'obturation 29, d'une part, en position haute de l'écran 2 et, d'autre part, en position basse de l'écran 2, nécessite que le premier sous-ensemble 34 comprenne un premier élément magnétique 36 et un deuxième élément magnétique 36 et que le deuxième sous-ensemble 35 comprenne un autre élément magnétique 37.

En outre, le positionnement du premier élément magnétique 36 du premier sous-ensemble 34 au niveau de la partie inférieure de l'écran 2 permet de modifier la position du volet d'obturation 29, lorsque l'écran 2 est dans la position haute, de sorte à pouvoir générer une circulation d'air au travers de l'organe d'entrée d'air 25, en particulier la journée.

Et le positionnement du deuxième élément magnétique 36 du premier sous-ensemble 34 au niveau de la partie supérieure de l'écran 2 permet de modifier la position du volet d'obturation 29, lorsque l'écran 2 est dans la position basse, de sorte à pouvoir générer une circulation d'air au travers de l'organe d'entrée d'air 25, en particulier la nuit.

Avantageusement, le premier élément magnétique 36 du premier sous-ensemble 34 relié à l'écran 2 est disposé au niveau de la lame d'extrémité finale 8 de l'écran 2, comme visible à la figure 6. En outre, le deuxième élément magnétique 36 du premier sous-ensemble 34 relié à l'écran 2 est disposé au niveau de l'une des lames supérieures de l'écran 2, comme visible aux figures 4 et 5.

Dans un mode de réalisation préféré, l'élément magnétique 37 du deuxième sous-ensemble 35 est disposé au niveau de la face extérieure de l'organe d'entrée d'air 25 et, plus particulièrement, du côté extérieur de la fenêtre 30, de sorte à minimiser la distance horizontale d entre le premier sous-ensemble 34 et le deuxième sous-ensemble 35, lorsque l'élément magnétique 36 du premier sous-ensemble 34 est positionné en vis-à-vis de l'élément magnétique 37 du deuxième sous-ensemble 35.

Avantageusement, plus la distance horizontale d entre le premier sous-ensemble 34 et le deuxième sous-ensemble 35 est faible, lorsque l'élément magnétique 36 du premier sous-ensemble 34 est positionné en vis-à-vis de l'élément magnétique 37 du deuxième sous-ensemble 35, plus le déplacement du premier sous-ensemble 34, relié à l'écran 2, par rapport au deuxième sous-ensemble 35, relié au volet d'obturation 29 de l'organe d'entrée d'air 25, nécessaire au passage du volet d'obturation 29 de sa position ouverte à sa position fermée, est faible.

Ainsi, la modification de position du volet d'obturation 29 de l'organe d'entrée d'air 25 peut être mise en oeuvre par un mouvement de faible amplitude de l'écran 2, de sorte à rendre discret ce déplacement de l'écran 2.

Préférentiellement, la modification de position du volet d'obturation 29 de l'organe d'entrée d'air 25 est mise en oeuvre par un déplacement de l'écran 2 à partir d'une première position, où l'élément magnétique 36 du premier sous-ensemble 34 est dans une position décalée, selon la direction de déplacement de l'écran 2, en particulier verticale, par rapport à l'élément magnétique 37 du deuxième sous-ensemble 35, vers une deuxième position, où l'élément magnétique 36 du premier sous-ensemble 34 est positionné en vis-à-vis de l'élément magnétique 37 du deuxième sous-ensemble 35, et inversement.

Ainsi, la modification de position du volet d'obturation 29 de l'organe d'entrée d'air 25 est mise en oeuvre par un déplacement de l'écran 2 généré par le dispositif d'entraînement motorisé 5 du dispositif d'occultation 3.

De cette manière, la modification de position du volet d'obturation 29 peut être mise en oeuvre par un mouvement de faible amplitude de l'écran 2, de sorte que l'utilisateur ne s'aperçoive pas de cette opération.

A titre d'exemple nullement limitatif, la distance de déplacement de l'écran 2 permettant la modification de position du volet d'obturation 29 de l'organe d'entrée d'air 25 peut être de l'ordre de 1% ou 2% de la course de déplacement de l'écran 2 entre la position basse et la position haute.

Dans un mode de réalisation, le déplacement de l'écran 2 permettant la modification de position du volet d'obturation 29 de l'organe d'entrée d'air 25 est mis en oeuvre au moyen de l'actionneur électromécanique 11 entraînant l'écran 2 à une vitesse réduite par rapport à une vitesse nominale de déplacement de l'écran 2, de sorte à minimiser le bruit induit par cette manoeuvre.

Ainsi, en déplaçant l'écran 2 à la vitesse réduite au moyen de l'actionneur électromécanique 11, l'organe d'entrée d'air 25 peut être commandé en tout ou rien, de sorte à réguler le flux d'air F traversant cet organe d'entrée d'air 25 et, en particulier, la circulation d'air entre l'extérieur et l'intérieur du bâtiment.

Dans un tel cas, le moteur électrique 16 de l'actionneur électromécanique 11 peut être de type à courant continu sans balais à commutation électronique.

Avantageusement, le volet d'obturation 29 est placé dans sa position fermée, lorsque l'écran 2 est dans la position où l'élément magnétique 36 du premier sous-ensemble 34 est positionné en vis-à-vis de l'élément magnétique 37 du deuxième sous-ensemble 35. En cas de besoin d'une circulation d'air au travers de l'organe d'entrée d'air 25, un déplacement de l'écran 2 est généré par le dispositif d'entraînement motorisé 5 du dispositif d'occultation 3, de sorte à basculer le volet d'obturation 29 dans la position ouverte. La position ouverte du volet d'obturation 29 est obtenue lorsque l'élément magnétique 36 du premier sous-ensemble 34 est dans une position décalée, selon la direction de déplacement de l'écran 2, par rapport à l'élément magnétique 37 du deuxième sous-ensemble 35.

Dans un mode de réalisation, la première position où l'élément magnétique 36 du premier sous-ensemble 34 est dans une position décalée, selon la direction de déplacement de l'écran 2, par rapport à l'élément magnétique 37 du deuxième sous-ensemble 35 correspond à une position de fin de course de l'écran 2.

Et, la deuxième position où l'élément magnétique 36 du premier sous-ensemble 34 est positionné en vis-à-vis de l'élément magnétique 37 du deuxième sous-ensemble 35 correspond à une position prédéterminée, en particulier lors de la mise en service de l'installation domotique, précédent une position de fin de course de l'écran 2, suivant le sens de déplacement de l'écran 2.

Ici, la première position correspond à la position de fin de course haute de l'écran 2, lorsque l'écran 2 est dans la position haute, et à la position de fin de course basse de l'écran 2, lorsque l'écran 2 est dans la position basse.

Et, la deuxième position correspond à une position prédéterminée haute précédent la position de fin de course haute de l'écran 2, suivant le sens de montée de l'écran 2, et à une position prédéterminée basse précédent la position de fin de course basse de l'écran 2, suivant le sens de descente de l'écran 2.

Ainsi, les positions prédéterminées haute et basse correspondant à la deuxième position, où l'élément magnétique 36 du premier sous-ensemble 34 est positionné en vis-à-vis de l'élément magnétique 37 du deuxième sous-ensemble 35, sont disposées entre la position de fin de course haute de l'écran 2 et la position de fin de course basse de l'écran 2.

Dans un tel cas, l'écran 2 peut prendre au moins quatre positions, à savoir :
- la position de fin de course haute de l'écran 2 dans laquelle le volet d'obturation 29 est en position ouverte,
- la position prédéterminée haute précédent la position de fin de course haute de l'écran 2 dans laquelle le volet d'obturation 29 est en position fermée,
- la position de fin de course basse de l'écran 2 dans laquelle le volet d'obturation 29 est en position ouverte, et
- la position prédéterminée basse précédent la position de fin de course basse de l'écran 2 dans laquelle le volet d'obturation 29 est en position fermée.

En variante, la position de l'écran 2 dans laquelle le volet d'obturation 29 est en position ouverte ne correspond pas exactement à la position de fin de course haute ou basse mais est située au voisinage de cette position de fin de course.

En outre, entre la position prédéterminée haute précédent la position de fin de course haute de l'écran 2 et la position prédéterminée basse précédent la position de fin de course basse de l'écran 2, le volet d'obturation 29 est en position ouverte, car, dans l'exemple, le volet d'obturation 29 est soumis à l'action de l'élément de rappel 39.

Ainsi, le positionnement du volet d'obturation 29 en position ouverte, entre la position prédéterminée haute précédent la position de fin de course haute de l'écran 2 et la position prédéterminée basse précédent la position de fin de course basse de l'écran 2, permet de garantir la ventilation du bâtiment, lorsque l'écran 2 est utilisé en tant que protection solaire, notamment l'été.

La première position où l'élément magnétique 36 du premier sous-ensemble 34 est dans une position décalée par rapport à l'élément magnétique 37 du deuxième sous-ensemble 35 peut également correspondre à une position où la lame d'extrémité finale 8 de l'écran 2 est située entre la position prédéterminée haute précédent la position de fin de course haute de l'écran 2 et la position prédéterminée basse précédent la position de fin de course basse de l'écran 2.

Par ailleurs, entre la position prédéterminée haute précédent la position de fin de course haute de l'écran 2 et la position prédéterminée basse précédent la position de fin de course basse de l'écran 2, la distance, selon la direction de déplacement de l'écran 2, entre le seuil 7 de l'ouverture 1 et le bord inférieur de la lame d'extrémité finale 8 est suffisante de sorte à éviter un sifflement ou que le flux d'air F au niveau de l'organe d'entrée d'air 25 soit interrompu ou limité par le dispositif d'occultation 3.

Dans le cas où l'écran 2 est dans la position basse, l'unité électronique de contrôle 15 du dispositif d'entraînement motorisé 5 commande le passage de la deuxième position, où l'élément magnétique 36 du premier sous-ensemble 34 est positionné en vis-à-vis de l'élément magnétique 37 du deuxième sous-ensemble 35, à une position, où l'élément magnétique 36 du premier sous-ensemble 34 est dans une position décalée, selon la direction de déplacement de l'écran 2, par rapport à l'élément magnétique 37 du deuxième sous-ensemble 35, par un mouvement de montée de l'écran 2, de sorte à permettre l'écoulement du flux d'air F entre le seuil 7 de l'ouverture 1 et le bord inférieur de la lame d'extrémité finale 8 et/ou au travers des ajours entre les lames de l'écran 2.

Avantageusement, les première et deuxième positions de l'élément magnétique 36 du premier sous-ensemble 34 par rapport à l'élément magnétique 37 du deuxième sous-ensemble 35 sont déterminées par apprentissage.

Dans un mode de réalisation, les première et deuxième positions sont déterminées par apprentissage lors de la mise en service de l'installation domotique.

Dans un autre mode de réalisation, les première et deuxième positions sont déterminées par apprentissage en usine lors de l'intégration du dispositif d'entraînement motorisé 5 dans le dispositif d'occultation 3.

Dans un mode de réalisation, les première et deuxième positions sont déterminées automatiquement au moyen d'un capteur.

Dans un cas, le capteur détecte la modification de position du volet d'obturation 29 de l'organe d'entrée d'air 25 et émet un signal à l'unité électronique de contrôle 15 du dispositif d'entraînement motorisé 5, de sorte à mémoriser la position.

Dans un autre cas, le capteur détecte la présence de l'élément magnétique 36 du premier sous-ensemble 34 et émet un signal à l'unité électronique de contrôle 15 du dispositif d'entraînement motorisé 5, de sorte à mémoriser la position.

Dans un tel cas, le capteur est fixé sur l'organe d'entrée d'air 25, sur la fenêtre 30 supportant l'organe d'entrée d'air ou sur la paroi du bâtiment supportant l'organe d'entrée d'air.

Dans un mode de réalisation, les première et deuxième positions sont déterminées manuellement au moyen d'une unité de commande 12, 13, 14, pouvant être locale ou centrale.

Dans un tel cas, l'élément magnétique 36 du premier sous-ensemble 34 est positionné en vis-à-vis de l'élément magnétique 37 du deuxième sous-ensemble 35, en particulier par l'utilisateur, au moyen de l'unité de commande 12, 13, 14, puis un signal est émis à destination de l'unité électronique de contrôle 15 du dispositif d'entraînement motorisé 5 à partir de l'unité de commande 12, 13, 14, de sorte à mémoriser la position.

Dans un tel cas, un élément d'indication visuelle 38 permet de déterminer la position du volet d'obturation 29 de l'organe d'entrée d'air 25, de sorte à faciliter l'apprentissage manuel des première et deuxième positions.

Ainsi, l'élément d'indication visuelle 38 de l'organe d'entrée d'air 25 permet à l'utilisateur de visualiser la position du volet d'obturation 29.

Ici, le volet d'obturation 29 entraîne l'élément d'indication visuelle 38, de sorte à modifier la position de l'élément d'indication visuelle 38 en fonction de la position du volet d'obturation 29.

Avantageusement, l'élément d'indication visuelle 38 de l'organe d'entrée d'air 25 est visible à partir du côté intérieur de la fenêtre 30 et, plus particulièrement, à partir de l'intérieur du bâtiment.

Dans un mode de réalisation, l'élément d'indication visuelle 38 de l'organe d'entrée d'air 25 est une languette. La languette est reliée de manière solidaire au volet d'obturation 29.

Dans la position fermée du volet d'obturation 29, la languette est en position sortie, de sorte que celle-ci traverse une ouverture ménagée dans l'organe d'entrée d'air 25.

Ainsi, une partie de la languette dépasse une paroi extérieure de l'organe d'entrée d'air 25, de sorte à être visible à l'extérieur de l'organe d'entrée d'air 25, en particulier à partir du côté intérieur de la fenêtre 30.

Dans la position ouverte du volet d'obturation 29, la languette est en position rentrée, de sorte que celle-ci soit ramenée à l'intérieur de l'organe d'entrée d'air 25.

Ainsi, la languette ne dépasse pas la paroi extérieure de l'organe d'entrée d'air 25, de sorte à être masquée.

Avantageusement, l'élément d'indication visuelle 38 de l'organe d'entrée d'air 25 peut être de couleur, par exemple, rouge, de sorte à faciliter la visualisation de celui-ci.

Dans le mode de réalisation représenté aux figures 4 à 6, l'élément magnétique 36 du premier sous-ensemble 34 relié à l'écran 2 est disposé à l'intérieur de l'une des lames de l'écran 2.

Ainsi, l'élément magnétique 36 du premier sous-ensemble 34 est intégré dans l'une des lames de l'écran 2, de sorte à être masqué.

Dans un autre mode de réalisation, l'élément magnétique 36 du premier sous-ensemble 34 relié à l'écran 2 est disposé sur au moins une face, externe et/ou interne, de l'une des lames de l'écran 2.

Préférentiellement, la face de la lame de l'écran 2 sur laquelle est disposé l'élément magnétique 36 du premier sous-ensemble 34 fait face au côté extérieur de la fenêtre 30, dans la configuration assemblée de l'installation domotique.

Ainsi, l'élément magnétique 36 du premier sous-ensemble 34 peut être fixé sur l'une des lames de l'écran 2, suite à la mise en service de l'installation domotique et, en particulier, sur un dispositif d'occultation 3 existant lors d'une amélioration de l'installation domotique consistant à ajouter une commande de l'organe d'entrée d'air 25 en fonction du déplacement de l'écran 2 du dispositif d'occultation 3.

Ici, l'élément magnétique 36 du premier sous-ensemble 34 est fixé sur l'une des lames de l'écran 2 par collage, en particulier au moyen d'un adhésif.

Le mode de fixation de l'élément magnétique du premier sous-ensemble sur l'une des lames de l'écran n'est nullement limitatif et peut être différent. En particulier, cette fixation peut être effectuée par vissage ou par attraction magnétique.

Dans un mode de réalisation, l'unité électronique de contrôle 15 du dispositif d'entraînement motorisé 5 contrôle le positionnement du volet d'obturation 29 de l'organe d'entrée d'air 25 en fonctionnement binaire.

Ainsi, l'unité électronique de contrôle 15 du dispositif d'entraînement motorisé 5 contrôle le positionnement du volet d'obturation 29 de l'organe d'entrée d'air 25 soit en position ouverte soit en position fermée.

De cette manière, l'unité électronique de contrôle 15 du dispositif d'entraînement motorisé 5 peut permettre le passage de la position ouverte à la position fermée du volet d'obturation 29, et inversement, suivant un rapport cyclique, pouvant être variable.

Avantageusement, l'unité électronique de contrôle 15 du dispositif d'entraînement motorisé 5 contrôle le positionnement du volet d'obturation 29 de l'organe d'entrée d'air 25 en tout ou rien, selon un signal de modulation de largeur d'impulsion. Le signal de modulation de largeur d'impulsion est émis par l'unité électronique de contrôle 15 du dispositif d'entraînement motorisé 5, et en particulier par le microcontrôleur de celle-ci.

Dans un autre mode de réalisation, l'unité électronique de contrôle 15 du dispositif d'entraînement motorisé 5 contrôle le positionnement du volet d'obturation 29 de l'organe d'entrée d'air 25 de manière corrélative, notamment de manière proportionnelle, en fonction du décalage de l'élément magnétique 36 du premier sous-ensemble 34 par rapport à l'élément magnétique 37 du deuxième sous-ensemble 35.

Ainsi, l'unité électronique de contrôle 15 du dispositif d'entraînement motorisé 5 contrôle le positionnement du volet d'obturation 29 entre la position ouverte et la position fermée, notamment, en fonction d'une valeur mesurée d'au moins un paramètre de l'environnement à l'intérieur et/ou à l'extérieur du bâtiment par un ou plusieurs capteurs 40 par rapport à une valeur seuil, et/ou en fonction d'une détection de présence à l'intérieur du bâtiment par un ou plusieurs capteurs 40, et/ou en fonction d'une programmation horaire.

Avantageusement, l'élément magnétique 36 du premier sous-ensemble 34 et l'élément magnétique 37 du deuxième sous-ensemble 35 sont configurés pour générer un effort de fermeture du volet d'obturation 29 de l'organe d'entrée d'air 25, lorsque l'élément magnétique 36 du premier sous-ensemble 34 et l'élément magnétique 37 du deuxième sous-ensemble 35 sont rapprochés l'un de l'autre.

De cette manière, le décalage de l'élément magnétique 36 du premier sous-ensemble 34 par rapport à l'élément magnétique 37 du deuxième sous-ensemble 35 n'engendre pas de positions intermédiaires instables.

L'unité électronique de contrôle 15 du dispositif d'entraînement motorisé 5 peut contrôler le positionnement du volet d'obturation 29 de l'organe d'entrée d'air 25 en fonction d'au moins une donnée relative à au moins un paramètre de l'environnement à l'intérieur du bâtiment, et/ou à au moins un paramètre de l'environnement à l'extérieur du bâtiment, et/ou à au moins une présence détectée à l'intérieur du bâtiment et/ou à une programmation horaire, de sorte à contrôler les temps d'ouverture et de fermeture d'une section de passage d'air du conduit de circulation d'air 26 de l'organe d'entrée d'air 25, ou encore à contrôler la dimension d'une section de passage d'air du conduit de circulation d'air 26 de l'organe d'entrée d'air 25.

Dans un mode de réalisation, l'installation domotique comprend un capteur 40 et/ou une unité de commande 12, 13, 14 configuré pour communiquer avec l'unité électronique de contrôle 15 du dispositif d'entraînement motorisé 5, de sorte à déplacer l'écran 2 et à commander le positionnement du volet d'obturation 29 de l'organe d'entrée d'air 25 en fonction d'un signal émis par le capteur 40 et/ou l'unité de commande 12, 13, 14 et de la position de l'élément magnétique 36 du premier sous-ensemble 34 par rapport à l'élément magnétique 37 du deuxième sous-ensemble 35.

Ainsi, la modification de position du volet d'obturation 29 de l'organe d'entrée d'air 25 est mise en oeuvre par le déplacement de l'écran 2 au moyen du dispositif d'entraînement motorisé 5, suite à l'émission d'au moins un signal par le capteur 40 et/ou par l'unité de commande 12, 13, 14, qui peut être locale ou centrale, à destination de l'unité électronique de contrôle 15 du dispositif d'entraînement motorisé 5.

Le capteur 40 peut être, par exemple, un capteur de température, d'humidité, de débit d'air, un capteur de détection de particules présentes dans l'air extérieur ou de détection de présence.

Dans un mode de réalisation, l'organe d'entrée d'air 25 comporte un capteur 40 mesurant au moins un paramètre de l'air traversant l'organe d'entrée d'air 25, où l'unité électronique de contrôle 15 du dispositif d'entraînement motorisé 5 contrôle l'ouverture et la fermeture du volet d'obturation 29 de l'organe d'entrée d'air 25 en fonction de ce paramètre de l'air.

Ainsi, l'unité électronique de contrôle 15 du dispositif d'entraînement motorisé 5 contrôle le positionnement du volet d'obturation 29 en fonction d'un signal délivré par le capteur 40 mesurant ce paramètre de l'air traversant l'organe d'entrée d'air 25 équipé d'un tel capteur 40, et, éventuellement, en fonction de données provenant d'un ou plusieurs autres capteurs 40 mesurant au moins un paramètre de l'environnement à l'intérieur et/ou à l'extérieur du bâtiment.

En outre, le capteur 40 de l'organe d'entrée d'air 25 permet de commander le positionnement du volet d'obturation 29 en fonction de la position de l'élément magnétique 36 du premier sous-ensemble 34 relié à l'écran 2 par rapport à l'élément magnétique 37 du deuxième sous-ensemble 35 relié au volet d'obturation 29.

Le capteur 40 mesurant au moins un paramètre de l'air traversant l'organe d'entrée d'air 25 peut être disposé à l'intérieur du conduit de circulation d'air 26, ou encore à proximité de l'ouverture d'entrée d'air 27 ou de l'ouverture de sortie d'air 28 ménagées respectivement à l'une des deux extrémités du conduit de circulation d'air 26.

Ainsi, le capteur 40 de l'organe d'entrée d'air 25 peut permettre de réguler le flux d'air F s'écoulant depuis l'extérieur du bâtiment vers l'intérieur du bâtiment.

Dans un autre mode de réalisation, le capteur 40 peut être intégré dans l'unité de commande 12, 13, 14, comme représenté pour l'unité de commande locale 12 à la figure 2.

L'unité électronique de contrôle 15 du dispositif d'entraînement motorisé 5 est configurée pour recevoir un premier type d'ordre de commande correspondant uniquement au déplacement de l'écran 2 et un deuxième type d'ordre de commande correspondant à la modification de position du volet d'obturation 29 de l'organe d'entrée d'air 25.

Ici, un signal de modification de position du volet d'obturation 29 de l'organe d'entrée d'air 25 correspond à un ordre de commande spécifique de déplacement de l'écran 2, en particulier d'une course prédéterminée.

Dans un exemple de réalisation, où une unité de commande locale 12, 14 comprend le capteur 40, la modification de position du volet d'obturation 29 de l'organe d'entrée d'air 25 est mise en oeuvre en fonction d'un ou plusieurs seuils d'un paramètre, en particulier d'humidité.

Dans le cas où l'humidité est inférieure à une première valeur seuil, par exemple de l'ordre de 40%, le volet d'obturation 29 est maintenu dans la position fermée.

Dans le cas où l'humidité est supérieure à une deuxième valeur seuil, par exemple de l'ordre de 60%, le volet d'obturation 29 est maintenu dans la position ouverte.

Dans le cas où l'humidité est comprise entre la première valeur seuil et la deuxième valeur seuil, le volet d'obturation 29 est commuté entre la position fermée et la position ouverte selon des cycles de modulation, en particulier de durée longue, telle que par exemple de l'ordre de dix minutes. Dans ce cas, le rapport cyclique de fonctionnement du volet d'obturation 29 peut être proportionnel à la valeur d'humidité comprise entre les première et deuxième valeurs seuils.

Dans un autre mode de réalisation, l'installation domotique comprend au moins un capteur 40 et l'unité de commande centrale 13. Le capteur 40 est configuré pour communiquer avec l'unité de commande centrale 13. En outre, l'unité de commande centrale 13 est configurée pour communiquer avec l'unité électronique de contrôle 15 du dispositif d'entraînement motorisé 5, de sorte à déplacer l'écran 2 et à commander le positionnement du volet d'obturation 29 de l'organe d'entrée d'air 25 en fonction d'un signal émis par le capteur 40 et de la position de l'élément magnétique 36 du premier sous-ensemble 34 par rapport à l'élément magnétique 37 du deuxième sous-ensemble 35.

Dans un tel cas, l'unité de commande 13 peut être configurée pour prendre en considération plusieurs contraintes pour commander la modification de position du volet d'obturation 29 de l'organe d'entrée d'air 25, pouvant provenir d'un ou plusieurs capteurs 40 et, éventuellement, de consignes saisies par l'utilisateur, telles que par exemple, des plages horaires, des priorités en fonction de la provenance des ordres de commande, qui peuvent être automatiques ou manuels.

On va décrire à présent un procédé de commande en fonctionnement de l'installation domotique conforme à l'invention.

Le procédé de commande comprend une étape de déplacement de l'écran 2 au moyen du dispositif d'entraînement motorisé 5.

Le procédé de commande comprend également une étape de modification de la position du volet d'obturation 29 de l'organe d'entrée d'air 25 en fonction de la position de l'élément magnétique 36 du premier sous-ensemble 34 par rapport à l'élément magnétique 37 du deuxième sous-ensemble 35.

Grâce à la présente invention, la coopération du premier sous-ensemble relié à l'écran avec le deuxième sous-ensemble relié au volet d'obturation de l'organe d'entrée d'air à section de passage d'air pilotable au moyen d'éléments magnétiques, de sorte à ouvrir ou fermer le volet d'obturation de l'organe d'entrée d'air à section de passage d'air pilotable, permet de simplifier la commande du deuxième sous-ensemble par le premier sous-ensemble.

En outre, l'emploi d'éléments magnétiques au niveau des premier et deuxième sous-ensembles du dispositif de contrôle du dispositif de ventilation permet d'améliorer l'esthétique de l'installation domotique.

Par ailleurs, l'emploi d'éléments magnétiques au niveau des premier et deuxième sous-ensembles du dispositif de contrôle du dispositif de ventilation permet de minimiser les coûts d'obtention du dispositif de contrôle du dispositif de ventilation, ainsi que de minimiser l'encombrement du dispositif de contrôle du dispositif de ventilation.

Le dispositif de contrôle du dispositif de ventilation peut également permettre de commander le deuxième sous-ensemble relié au volet d'obturation de l'organe d'entrée d'air à section de passage d'air pilotable par le premier sous-ensemble relié à l'écran dans plusieurs positions de l'écran.

De nombreuses modifications peuvent être apportées aux exemples de réalisation décrits précédemment sans sortir du cadre de l'invention défini par les revendications.

En particulier, le dispositif de contrôle 33 du dispositif de ventilation 24 peut également permettre de commander le deuxième sous-ensemble 35 par le premier sous-ensemble 34 dans d'autres positions de l'écran 2, hormis les positions prédéterminées haute et basse, notamment dans au moins une position intermédiaire, en ajoutant au moins un élément magnétique 36 au premier sous-ensemble 34 relié à l'écran 2, en particulier dans ou sur une lame de l'écran 2.

La position intermédiaire peut, notamment, correspondre à une position de l'écran 2 où les lames de l'écran 2 sont décollées les unes par rapport aux autres, de sorte à laisser un ajour entre elles.

Dans un mode de réalisation, l'organe d'entrée d'air 25 peut également comprendre un système de contrôle de débit d'air auto-réglable, en particulier configuré pour compenser un flux d'air dû au vent à l'extérieur du bâtiment. Un tel système de contrôle de débit d'air auto-réglable peut être mis en oeuvre au moyen d'un élément de détection d'une vitesse de vent et d'un élément souple permettant de modifier la section de passage dans le conduit de circulation d'air 26 de l'organe d'entrée d'air 25.

En outre, les modes de réalisation et variantes envisagés peuvent être combinés pour générer de nouveaux modes de réalisation de l'invention, sans sortir du cadre de l'invention défini par les revendications.

## Revendications

1. Installation domotique comprenant un dispositif d'occultation (3), un dispositif de ventilation (24) et un dispositif de contrôle (33) du dispositif de ventilation (24),
le dispositif d'occultation (3) comprenant au moins :
- un écran (2), et
- un dispositif d'entraînement motorisé (5),
le dispositif d'entraînement motorisé (5) comprenant au moins :
- un actionneur électromécanique (11) permettant de monter et de descendre l'écran (2), entre une position haute et une position basse,
le dispositif de ventilation (24) comprenant au moins :
- un organe d'entrée d'air à section de passage d'air pilotable (25),
l'organe d'entrée d'air (25) comprenant au moins :
- un conduit de circulation d'air (26), et
- un volet d'obturation (29) du conduit de circulation d'air (26),
le dispositif de contrôle (33) du dispositif de ventilation (24) comprenant un premier sous-ensemble (34) relié à l'écran (2) et un deuxième sous-ensemble (35) relié au volet d'obturation (29) de l'organe d'entrée d'air (25), le premier sous-ensemble (34) étant configuré pour coopérer avec le deuxième sous-ensemble (35) lors d'un déplacement de l'écran (2) mis en oeuvre par le dispositif d'entraînement motorisé (5), de sorte à commander le positionnement du volet d'obturation (29) de l'organe d'entrée d'air (25),
le premier sous-ensemble (34) relié à l'écran (2) comprenant au moins un élément magnétique (36), et
le deuxième sous-ensemble (35) relié au volet d'obturation (29) de l'organe d'entrée d'air (25) comprenant au moins un autre élément magnétique (37),
**caractérisée en ce que** ledit au moins un élément magnétique (36) du premier sous-ensemble (34) est configuré pour coopérer avec ledit au moins un élément magnétique (37) du deuxième sous-ensemble (35), de sorte à modifier la position du volet d'obturation (29) de l'organe d'entrée (25), lorsque ledit au moins un élément magnétique (36) du premier sous-ensemble (34) est déplacé d'une position décalée par rapport audit au moins un élément magnétique (37) du deuxième sous-ensemble (35) à une position en vis-à-vis dudit au moins un élément magnétique (37) du deuxième sous-ensemble (35), et inversement.

2. Installation domotique selon la revendication 1, **caractérisée en ce que** le premier sous-ensemble (34) relié à l'écran (2) comprend au moins un premier élément magnétique (36) disposé au niveau d'une partie inférieure de l'écran (2) et au moins un deuxième élément magnétique (37) disposé au niveau d'une partie supérieure de l'écran (2), de sorte à modifier la position du volet d'obturation (29) de l'organe d'entrée d'air (25), lorsque l'écran (2) est respectivement dans ou au voisinage de la position haute et dans ou au voisinage de la position basse.

3. Installation domotique selon la revendication 1 ou la revendication 2, **caractérisée en ce que** l'organe d'entrée d'air (25) comprend un élément de rappel (39) du volet d'obturation (29) en position ouverte, lorsque ledit au moins un élément magnétique (36) du premier sous-ensemble (34) est dans une position décalée par rapport audit au moins un élément magnétique (37) du deuxième sous-ensemble (35).

4. Installation domotique selon l'une quelconque des revendications 1 à 3, **caractérisée en ce que** ledit au moins un élément magnétique (36) du premier sous-ensemble (34) et ledit au moins un élément magnétique (37) du deuxième sous-ensemble (35) sont configurés pour générer un effort de fermeture du volet d'obturation (29) de l'organe d'entrée d'air (25), lorsque ledit au moins un élément magnétique (36) du premier sous-ensemble (34) est positionné en vis-à-vis dudit au moins un élément magnétique (37) du deuxième sous-ensemble (35).

5. Installation domotique selon l'une quelconque des revendications 1 à 4, dans laquelle l'écran (2) comprend une pluralité de lames articulées les unes aux autres, **caractérisée en ce que** ledit au moins un élément magnétique (36) du premier sous-ensemble (34) est disposé à l'intérieur de l'une des lames de l'écran (2).

6. Installation domotique selon l'une quelconque des revendications 1 à 4, dans laquelle l'écran (2) comprend une pluralité de lames articulées les unes aux autres, **caractérisée en ce que** ledit au moins un élément magnétique (36) du premier sous-ensemble (34) est disposé sur une face de l'une des lames de l'écran (2).

7. Installation domotique selon l'une quelconque des revendications 1 à 6, **caractérisée en ce que** l'organe d'entrée d'air à section de passage d'air pilotable (25) comprend un élément d'indication visuelle (38) de la position du volet d'obturation (29).

8. Installation domotique selon l'une quelconque des revendications 1 à 7, dans laquelle le dispositif d'entraînement motorisé (5) comprend une unité électronique de contrôle (15), **caractérisée en ce que** ladite installation domotique comprend un capteur (40) et/ou une unité de commande (12, 13, 14) configuré pour communiquer avec l'unité électronique de contrôle (15) du dispositif d'entraînement motorisé (5), de sorte à déplacer l'écran (2) et à commander le positionnement du volet d'obturation (29) de l'organe d'entrée d'air (25) en fonction d'un signal émis par le capteur (40) et/ou l'unité de commande (12, 13, 14) et de la position dudit au moins un élément magnétique (36) du premier sous-ensemble (34) par rapport audit au moins un élément magnétique (37) du deuxième sous-ensemble (35).

9. Installation domotique selon l'une quelconque des revendications 1 à 7, dans laquelle le dispositif d'entraînement motorisé (5) comprend une unité électronique de contrôle (15), **caractérisée en ce que** ladite installation domotique comprend au moins un capteur (40) et une unité de commande centrale (13), ledit au moins un capteur (40) étant configuré pour communiquer avec l'unité de commande centrale (13), et l'unité de commande centrale (13) étant configurée pour communiquer avec l'unité électronique de contrôle (15) du dispositif d'entraînement motorisé (5), de sorte à déplacer l'écran (2) et à commander le positionnement du volet d'obturation (29) de l'organe d'entrée d'air (25) en fonction d'un signal émis par le capteur (40) et de la position dudit au moins un élément magnétique (36) du premier sous-ensemble (34) par rapport audit au moins un élément magnétique (37) du deuxième sous-ensemble (35).

10. Procédé de commande en fonctionnement d'une installation domotique selon l'une quelconque des revendications 1 à 9, **caractérisé en ce que** ledit procédé comprend au moins les étapes suivantes :
- déplacement de l'écran (2) au moyen du dispositif d'entraînement motorisé (5) ;
- modification de la position du volet d'obturation (29) de l'organe d'entrée d'air (25) en fonction de la position dudit au moins un élément magnétique (36) du premier sous-ensemble (34) par rapport audit au moins un élément magnétique (37) du deuxième sous-ensemble (35).

11. Procédé de commande en fonctionnement d'une installation domotique selon la revendication 10, **caractérisé en ce que** la modification de position du volet d'obturation (29) de l'organe d'entrée d'air (25) est mise en oeuvre par un déplacement de l'écran (2) à partir d'une première position où ledit au moins un élément magnétique (36) du premier sous-ensemble (34) est dans une position décalée, selon la direction de déplacement de l'écran (2), par rapport audit au moins un élément magnétique (37) du deuxième sous-ensemble (35) vers une deuxième position où ledit au moins un élément magnétique (36) du premier sous-ensemble (34) est positionné en vis-à-vis dudit au moins un élément magnétique (37) du deuxième sous-ensemble (35), et inversement.

## Patentansprüche

1. Haustechnische Anlage, die eine Verdunkelungsvorrichtung (3), eine Lüftungsvorrichtung (24) und eine Überwachungsvorrichtung (33) für die Lüftungsvorrichtung (24) umfasst, wobei die Verdunkelungsvorrichtung (3) mindestens aufweist:
- eine Abschirmung (2), und
- eine motorbetriebene Antriebsvorrichtung (5),
wobei die motorbetriebene Antriebsvorrichtung (5) mindestens aufweist:
- ein elektromechanisches Betätigungsglied (11), das es ermöglicht, die Abschirmung zwischen einer oberen Stellung und einer unteren Stellung nach oben und unten zu bewegen,
wobei die Lüftungsvorrichtung (24) mindestens aufweist:
- ein Lufteintrittselement (25) mit regelbarem Luftdurchlassquerschnitt,
wobei das Lufteintrittselement (25) mindestens aufweist:
- eine Luftzirkulationsleitung (26), und
- eine Verschlussklappe (29) für die Luftzirkulationsleitung (26),
wobei die Überwachungsvorrichtung (33) der Lüftungsvorrichtung (24) eine erste Teileinheit (34), die mit der Abschirmung (2) verbunden ist, und eine zweite Teileinheit (35) aufweist, die mit der Verschlussklappe (29) des Lufteintrittselements (25) verbunden ist, wobei die erste Teileinheit (34) dazu ausgelegt ist, mit der zweiten Teileinheit (35) bei einer durch die motorbetriebene Antriebsvorrichtung (5) bewerkstelligten Verlagerung der Abschirmung (2) zusammenzuwirken, um die Positionierung der Verschlussklappe (29) des Lufteintrittselements (25) zu steuern,
wobei die erste Teileinheit (34), die mit der Abschirmung (2) verbunden ist, mindestens ein magnetisches Element (36) aufweist, und
wobei die zweite Teileinheit (35), die mit der Verschlussklappe (29) des Lufteintrittselements (25) verbunden ist, mindestens ein weiteres magnetisches Element (37) aufweist,
**dadurch gekennzeichnet, dass** das mindestens eine magnetische Element (36) der ersten Teileinheit (34) dazu ausgelegt ist, mit dem mindestens einen magnetischen Element (37) der zweiten Teileinheit (35) zusammenzuwirken, um die Stellung der Verschlussklappe (29) des Eintrittselements (25) abzuändern, wenn das mindestens eine magnetische Element (36) der ersten Teileinheit (34) aus einer in Bezug auf das mindestens eine magnetische Element (37) der zweiten Teileinheit (35) versetzten Stellung in eine Stellung gegenüber dem mindestens einen magnetischen Element (37) der zweiten Teileinheit (35) verlagert wird, und umgekehrt.

2. Haustechnische Anlage nach Anspruch 1, **dadurch gekennzeichnet, dass** die erste Teileinheit (34), die mit der Abschirmung (24) verbunden ist, mindestens ein erstes magnetisches Element (36), das im Bereich eines unteren Teils der Abschirmung (2) angeordnet ist, und mindestens ein zweites magnetisches Element (37) aufweist, das im Bereich eines oberen Teils der Abschirmung (2) angeordnet ist, um die Stellung der Verschlussklappe (29) des Lufteintrittselements (25) abzuändern, wenn sich die Abschirmung (2) in oder nahe der oberen Stellung bzw. in oder nahe der unteren Stellung befindet.

3. Haustechnische Anlage nach Anspruch 1 oder Anspruch 2, **dadurch gekennzeichnet, dass** das Lufteintrittselement (25) ein Element (39) zum Rückstellen der Verschlussklappe (29) in die offene Stellung aufweist, wenn sich das mindestens eine magnetische Element (36) der ersten Teileinheit (34) in einer in Bezug auf das mindestens eine magnetische Element (37) der zweiten Teileinheit (35) versetzten Stellung befindet.

4. Haustechnische Anlage nach einem der Ansprüche 1 bis 3, **dadurch gekennzeichnet, dass** das mindestens eine magnetische Element (36) der ersten Teileinheit (34) und das mindestens eine magnetische Element (37) der zweiten Teileinheit (35) dazu ausgelegt sind, eine Kraft zum Schließen der Verschlussklappe (29) des Lufteintrittselements (25) zu erzeugen, wenn sich das mindestens eine magnetische Element (36) der ersten Teileinheit (34) gegenüber dem mindestens einen magnetischen Element (37) der zweiten Teileinheit (35) befindet.

5. Haustechnische Anlage nach einem der Ansprüche 1 bis 4, bei der die Abschirmung (2) mehrere aneinander angelenkte Lamellen aufweist, **dadurch gekennzeichnet, dass** das mindestens eine magnetische Element (36) der ersten Teileinheit (34) im Inneren einer der Lamellen der Abschirmung (2) angeordnet ist.

6. Haustechnische Anlage nach einem der Ansprüche 1 bis 4, bei der die Abschirmung (2) mehrere aneinander angelenkte Lamellen aufweist, **dadurch gekennzeichnet, dass** das mindestens eine magnetische Element (36) der ersten Teileinheit (34) auf einer Fläche einer der Lamellen der Abschirmung (2) angeordnet ist.

7. Haustechnische Anlage nach einem der Ansprüche 1 bis 6, **dadurch gekennzeichnet, dass** das Lufteintrittselement (25) mit regelbarem Luftdurchlassquerschnitt ein Sichtanzeigeelement (38) für die Stellung der Verschlussklappe (29) aufweist.

8. Haustechnische Anlage nach einem der Ansprüche 1 bis 7, bei der die motorbetriebene Antriebsvorrichtung (5) eine elektronische Überwachungseinheit (15) umfasst, **dadurch gekennzeichnet, dass** die haustechnische Anlage einen Sensor (40) und/oder eine Steuereinheit (12, 13, 14) umfasst, die dazu ausgelegt ist, mit der elektronischen Überwachungseinheit (15) der motorbetriebenen Antriebsvorrichtung (5) zu kommunizieren, um die Abschirmung (2) zu verlagern und die Positionierung der Verschlussklappe (29) des Lufteintrittselements (25) zu steuern, und zwar in Abhängigkeit von einem vom Sensor (40) und/oder der Steuereinheit (12, 13, 14) ausgegebenen Signal und der Stellung des mindestens einen magnetischen Elements (36) der ersten Teileinheit (34) in Bezug auf das mindestens eine magnetische Element (37) der zweiten Teileinheit (35).

9. Haustechnische Anlage nach einem der Ansprüche 1 bis 7, bei der die motorbetriebene Antriebsvorrichtung (5) eine elektronische Überwachungseinheit (15) umfasst, **dadurch gekennzeichnet, dass** die haustechnische Anlage mindestens einen Sensor (40) und eine zentrale Steuereinheit (13) umfasst, wobei der mindestens eine Sensor (40) dazu ausgelegt ist, mit der zentralen Steuereinheit (13) zu kommunizieren, und die zentrale Steuereinheit (13) dazu ausgelegt ist, mit der elektronischen Überwachungsvorrichtung (15) der motorbetriebenen Antriebsvorrichtung (5) zu kommunizieren, um die Abschirmung (2) zu verlagern und die Positionierung der Verschlussklappe (29) des Lufteintrittselements (25) zu steuern, und zwar in Abhängigkeit von einem vom Sensor (40) ausgegebenen Signal und der Stellung des mindestens einen magnetischen Elements (36) der ersten Teileinheit (34) in Bezug auf das mindestens eine magnetische Element (37) der zweiten Teileinheit (35).

10. Steuerverfahren im Betrieb einer haustechnischen Anlage nach einem der Ansprüche 1 bis 9, **dadurch gekennzeichnet, dass** das Verfahren mindestens die folgenden Schritte umfasst:
- Verlagern der Abschirmung (2) mittels der motorbetriebenen Antriebsvorrichtung (5);
- Abändern der Stellung der Verschlussklappe (29) des Lufteintrittselements (25) in Abhängigkeit von der Stellung des mindestens einen magnetischen Elements (36) der ersten Teileinheit (34) in Bezug auf das mindestens eine magnetische Element (37) der zweiten Teileinheit (35).

11. Steuerverfahren im Betrieb einer haustechnischen Anlage nach Anspruch 10, **dadurch gekennzeichnet, dass** die Abänderung der Stellung der Verschlussklappe (29) des Lufteintrittselements (25) durch eine Verlagerung der Abschirmung (2) aus einer ersten Stellung, in der sich das mindestens eine magnetische Element (36) der ersten Teileinheit (34) in einer in der Verlagerungsrichtung der Abschirmung (2) versetzten Stellung in Bezug auf das mindestens eine magnetische Element (37) der zweiten Teileinheit (35) befindet, zu einer zweiten Stellung bewerkstelligt wird, in der sich das mindestens eine magnetische Element (36) der ersten Teileinheit (34) gegenüber dem mindestens einen magnetischen Element (37) der zweiten Teileinheit (35) befindet, und umgekehrt.

## Claims

1. Home automation arrangement comprising a shutter device (3), a ventilation device (24) and a control device (33) for the ventilation device (24),
the shutter device (3) comprising at least:
- a screen (2), and
- a motorised drive device (5),
the motorised drive device (5) comprising at least:
- an electromechanical actuator (11) allowing the screen (2) to be raised and lowered between a top position and a bottom position,
the ventilation device (24) comprising at least:
- an air inlet member with a controllable air passage cross-section (25),
the air inlet member (25) comprising at least:
- an air circulation conduit (26), and
- a closing flap (29) for the air circulation conduit (26),
the control device (33) for the ventilation device (24) comprising a first sub-assembly (34) connected to the screen (2) and a second sub-assembly (35) connected to the closing flap (29) of the air inlet member (25), the first sub-assembly (34) being configured to cooperate with the second sub-assembly (35) when the screen (2) is displaced by means of the motorised drive device (5), so as to control the positioning of the closing flap (29) of the air inlet member (25),
the first sub-assembly (34) connected to the screen (2) comprising at least one magnetic element (36), and
the second sub-assembly (35) connected to the closing flap (29) of the air inlet member (25) comprising at least one other magnetic element (37),
**characterised in that** said at least one magnetic element (36) of the first sub-assembly (34) is configured to cooperate with said at least one magnetic element (37) of the second sub-assembly (35) so as to change the position of the closing flap (29) of the inlet member (25) when said at least one magnetic element (36) of the first sub-assembly (34) is displaced from a position that is offset relative to said at least one magnetic element (37) of the second sub-assembly (35) to a position that is opposite said at least one magnetic element (37) of the second sub-assembly (35), and *vice versa.*

2. Home automation arrangement according to claim 1, **characterised in that** the first sub-assembly (34) connected to the screen (2) comprises at least a first magnetic element (36) arranged in a bottom portion of the screen (2) and at least a second magnetic element (37) arranged in a top portion of the screen (2) so as to change the position of the closing flap (29) of the air inlet member (25) when the screen (2) is in or in the vicinity of the top position and in or in the vicinity of the bottom position.

3. Home automation arrangement according to claim 1 or claim 2, **characterised in that** the air inlet member (25) comprises a return element (39) for returning the closing flap (29) to the open position when said at least one magnetic element (36) of the first sub-assembly (34) is in a position that is offset relative to said at least one magnetic element (37) of the second sub-assembly (35).

4. Home automation arrangement according to any one of claims 1 to 3, **characterised in that** said at least one magnetic element (36) of the first sub-assembly (34) and said at least one magnetic element (37) of the second sub-assembly (35) are configured to generate a closing force for the closing flap (29) of the air inlet member (25) when said at least one magnetic element (36) of the first sub-assembly (34) is positioned opposite said at least one magnetic element (37) of the second sub-assembly (35).

5. Home automation arrangement according to any one of claims 1 to 4, wherein the screen (2) comprises a plurality of slats articulated with one another, **characterised in that** said at least one magnetic element (36) of the first sub-assembly (34) is arranged inside one of the slats of the screen (2).

6. Home automation arrangement according to any one of claims 1 to 4, wherein the screen (2) comprises a plurality of slats articulated with one another, **characterised in that** said at least one magnetic element (36) of the first sub-assembly (34) is arranged on a face of one of the slats of the screen (2).

7. Home automation arrangement according to any one of claims 1 to 6, **characterised in that** the air inlet member with a controllable air passage cross-section (25) comprises a visual indication element (38) for the position of the closing flap (29).

8. Home automation arrangement according to any one of claims 1 to 7, wherein the motorised drive device (5) comprises an electronic control unit (15), **characterised in that** said home automation arrangement comprises a sensor (40) and/or a control unit (12, 13, 14) configured to communicate with the electronic control unit (15) of the motorised drive device (5) so as to move the screen (2) and control the positioning of the closing flap (29) of the air inlet member (25) as a function of a signal transmitted by the sensor (40) and/or the control unit (12, 13, 14) and of the position of said at least one magnetic element (36) of the first sub-assembly (34) relative to said at least one magnetic element (37) of the second sub-assembly (35).

9. Home automation arrangement according to any one of claims 1 to 7, wherein the motorised drive device (5) comprises an electronic control unit (15), **characterised in that** said home automation arrangement comprises at least one sensor (40) and a central control unit (13), said at least one sensor (40) being configured to communicate with the central control unit (13), and the central control unit (13) being configured to communicate with the electronic control unit (15) of the motorised drive device (5) so as to move the screen (2) and control the positioning of the closing flap (29) of the air inlet member (25) as a function of a signal transmitted by the sensor (40) and of the position of said at least one magnetic element (36) of the first sub-assembly (34) relative to said at least one magnetic element (37) of the second sub-assembly (35).

10. Method of controlling the operation of a home automation arrangement according to any one of claims 1 to 9, **characterised in that** said method comprises at least the following steps:
- moving the screen (2) by means of the motorised drive device (5);
- changing the position of the closing flap (29) of the air inlet member (25) as a function of the position of said at least one magnetic element (36) of the first sub-assembly (34) relative to said at least one magnetic element (37) of the second sub-assembly (35).

11. Method for controlling the operation of a home automation arrangement according to claim 10, **characterised in that** the position of the closing flap (29) of the air inlet member (25) is changed by moving the screen (2) from a first position, in which said at least one magnetic element (36) of the first sub-assembly (34) is in a position that is offset, in the direction of movement of the screen (2), relative to said at least one magnetic element (37) of the second sub-assembly (35), to a second position, in which said at least one magnetic element (36) of the first sub-assembly (34) is positioned opposite said at least one magnetic element (37) of the second sub-assembly (35), and *vice versa.*
